# EUROPÄISCHE PATENTSCHRIFT

(11) **EP 0 304 636 B1**
(45) Veröffentlichungstag und Bekanntmachung des Hinweises auf die Patenterteilung: **12.09.1990**
(21) Anmeldenummer: 88111891.3
(22) Anmeldetag: 23.07.1988
(51) Int. Cl.: E05B 25/08

(54) **Schloss mit Schliesszylinder und Getriebe**
Lock with a locking cylinder and a gear
Serrure avec cylindre pour fermeture et avec mécanisme à chaîne cinématique

(30) Priorität: 24.08.1987 DE 8711452 U
(43) Veröffentlichungstag der Anmeldung: 01.03.1989
(73) Patentinhaber: Gretsch Unitas GmbH Baubeschläge, D-71254 Ditzingen (DE)
(72) Erfinder: Renz, Walter, Dipl.-Ing. (FH), D-7257 Ditzingen (DE); Linse, Rolf, Dipl.-Ing. (FH), D-7000 Stuttgart 30 (DE); Krippgans, Thomas, D-7900 Ulm/Donau (DE)
(74) Vertreter: Schmid, Berthold, Dipl.-Ing.

(56) Entgegenhaltungen:
- CH-A- 606 715
- GB-A- 2 183 286

## Beschreibung

Die Erfindung bezieht sich auf ein Schloß für eine Tür, ein Fenster od. dgl. mit mindestens einem schlüsselbetätigbaren Riegelglied, das mittels eines wenigstens ein Ritzel aufweisenden Getriebes verschiebbar ist, wobei das in einem Schloßkasten od. dgl. gelagerte Ritzel als radial geschlitzter Ring ausgebildet ist, der von einem Schließzylinder durchsetzt ist, dessen exzentrisch zum Ritzel gelagerter Schließbart in den Schlitz des Ritzels eingreift und mit letzterem antriebsverbunden ist. Ein Schloß dieser Art ist bereits bekannt. Bei dem Schließzylinder kann es sich sowohl um einen handelsüblichen Profilzylinder als auch um einen gebräuchlichen Rundzylinder handeln. Bei letzterem ist der im Querschnitt kreisförmige Zylinderteil größer als beim normalen Profilzylinder. Beide sind jedoch mit einem flachen, an seinem freien Ende abgerundeten Gehäuseteil ausgestattet, welches an seinem inneren Ende eine Ausnehmung für das Hindurchdrehen des Schließbarts aufweist. Außerdem ist der flache Gehäuseteil mit einem Gewinde versehen, durch welches eine nur bei offener Tür zugängliche Befestigungsschraube hindurchgedreht wird. Der Schließbart befindet sich an einem Antriebsring, der in bekannter Weise mittels eines zum Schloß gehörigen Schlüssels drehbar ist. Die Mitten des geschlitzten Ritzels und des Antriebsrings sind in Längsrichtung des flachen Gehäuseteils gegeneinander versetzt, weswegen der Schliebart exzentrisch zum Ritzel gelagert ist, das heißt, der Flugkreis des Schließbarts verläuft nicht konzentrisch zur geometrischen Ritzelachse.

Das Schloßgehäuse besitzt an seinem Boden und Deckel je einen Durchbruch, durch welchen man den Schließzylinder hindurchstecken kann. Dieser Durchbruch ist schlüssellochartig. Seine genaue Gestalt hängt vom jeweils zu verwendenden Schließzylinder ab. Nach dem Hindurchstecken des Schließzylinders durch diese Schloßkastenausstanzungen od. dgl. wird der Schießzylinder in radialer Richtung des Ritzels bzw. in Längsrichtung seines flachen Gehäuseteils so weit verschoben, bis die Gewindebohrung des flachen Schließzylindergehäuseteils mit der Achse der Befestigungsschrau be fluchtet. Wenn letztere vollständig eingeschraubt ist, hat der Schließzylinder seine endgültige gesicherte Stellung im Schloß eingenommen.

Außer den normalen handelsüblichen Profilzylindem (sogenannte Hahn-Zylinder) verwendet man, wie gesagt, auch Rundzylinder, jedoch gibt es hier Unterschiede in der Lage der Achse des Antriebsrings, die exzentrisch zum im Querschnitt kreisförmigen Gehäuseteil angeordnet ist. Im Zusammenhang damit gibt es dann auch radiale Längenunterschiede der Schließbärte. Der längere Schließbart hat selbstverständlich einen größeren Flugkreisdurchmesser als der kürzere. Die Außenkontur dieser unterschiedlichen Rundzylinder ist aber bei den gebräuchlichen Ausführungsformen gleich, so daß man hinsichtlich der Schloßdurchbrüche für die Rundzylinder die gleiche Form verwenden kann.

Das geschlitzte Ritzel wird, wie gesagt, in axialer Richtung vom Schließzylinder durchsetzt. Aus diesem Grunde kann es nur an seinem Außenumfang gelagert werden. Diese Lagerung ist bei herkömmlichen Profilzylindem (Hahn-Zylindern) problemlos. Sie kann jedoch bei Rundzylindem mit langem Schließbart schwierig werden, weil sich der Außendurchmesser des Ritzels und der Flugkreis des Schließbarts schneiden. Andererseits ist man aber bestrebt, solche Schlösser universell auszubilden, damit alle gebräuchlichen Rund-und Profilzylinder eingesetzt werden können. Hierin ist auch die Aufgabe der vorliegenden Erfindung zu sehen.

Diese Aufgabe wird erfindungsgemäß dadurch gelöst, daß das Schloß gemäß dem Oberbegriff des Anspruchs 1 entsprechend dem kennzeichnenden Teil dieses Anspruchs ausgebildet ist. Der in die kreisbogenförmige Nut zwischen der Führungswand und der Führungsleiste eingreifende Führungsrand des Ritzels gewährleistet eine sichere Ritzelführung bei der Drehung und die mondsichelförmige Gestalt der Führungsleiste ermöglicht trotz der exzentrischen Anordnung des Schließbartflugkreises gegenüber der geometrischen Ritzeldrehachse bzw. der Führungswand auch bei vergleichsweise langem Schließbart dessen ungehinderte Drehung. Weil die äußeren Abmessungen der verschiedenen Rundzylinder-Gehäuse gleich sind, und auch hinsichtlich des radialen Abstands des Gewindes für die Befestigungsschraube von der geometrischen Achse des runden Schließzylindergehäuseteils keine Unterschiede vorhanden ist, sondern nur die Flugkreise der Schließbärte unterschiedlich groß sind und unterschiedliche Exzentrizitäten der Drehmittelpunkte vorliegen, richtet sich die Innenkontur bzw. der Radius der Innenwandung der mondsichelförmigen Führungsleiste nach dem Flugkreis des längsten Schließbarts der gebräuchlichen Rundzylinder. Damit ist dann auch automatisch für kürzere Schließbärte und für Schließbärte von normalen handelsüblichen Profilzylindern genügend Platz vorhanden.

Die mondsichelförmige Führungsleiste erstreckt sich vorteilhafterweise über einen Winkel von ca. 180°, wodurch eine gute Führung des Ritzels gewährleistet ist und für alle üblichen Schließzylinder und Einbauarten genügend Bewegungsraum für den Schließbart zur Verfügung steht. Der Winkel sollte möglichst nicht kleiner als etwa 150_{°} sein und sein Maximalwert liegt für die heute gebräuchlichen Schlösser und Schließzylinder bei ca. 190_{°}.

Eine Weiterbildung der Erfindung sieht vor, daß die Führungsleiste und die Führungswand an einem mit dem Schloßkasten verbundenen Führungskörper angebracht, insbesondere angeformt sind. Durch den separat gefertigten Führungskörper erhält man ein besonders universelles Schloß, weil der Führungskörper gegebenenfalls durch ein anderes Schloßteil ersetzt werden kann, welches demselben Zwecke dient, aber eine weitere Variation der Schließzylinder zuläßt.

Der Führungskörper ist in bevorzugter Weise aus Druckgußmaterial, insbesondere aus Zinkdruckguß gefertigt, was eine hohe Genauigkeit gewährleistet und damit letztlich zu einer Leichtgängigkeit und Robustheit dieses Schlosses führt. Entsprechendes gilt für die Herstellung des Ritzels.

Die Erfindung wird nachstehend anhand der Zeichnung näher erläutert. Die Zeichnung zeigt ein Ausführungsbeispiel der Erfindung. Hierbei stellen dar:
Fig. 1 Eine abgebrochene Seitenansichht des Schlosses bei abgenommenen Schloßkastendeckel,
Fig. 2 ein Schnitt gemäß der Linie 11-11 der Fig. 1

Am Boden 1 und am Deckel 2 eines Schloßkastens 3 befinden sich je eine im wesentlichen schlüssellochartige Durchstecköffnung 4 bzw. 5 für ein Schließzylinder 6. Dieser besitzt ein flaches Gehäuseteil 7 und ein im Querschnitt kreisrundes Gehäuseteil 8. In letzterem ist ein Antriebsring 9 exzentrisch drehbar gelagert, von welchem radial ein Schließbart 10 absteht. Das flache Gehäuseteil 7 besitzt einen Durchbruch 11, welcher das Durchqueren dieses Gehäuseteils durch den Schließbart gestattet. Außerdem befindet sich unterhalb dieses Durchbruchs eine Gewindebohrung 12 zum Eindrehen einer Befestigungsschraube 13, deren Kopf nur bei geöffneter Tür bzw. geöffnetem, mit diesem Schloß ausgestattetem Fenster zugänglich ist.

Der flache Gehäuseteil 7 durchsetzt den radialen Schlitz 14 eines geschlitzten ringförmigen Ritzels 15. Dessen Innendurchmesser 16 ist so dimensioniert, daß auch der Schließzylinder mit dem größten runden Gehäuseteil 8 hindurchgesteckt werden kann. Der Schließzylinder wird allerdings nach dem Hindurchstecken durch das Ritzel 15 in radialer Richtung, mit seinem flachen Gehäuseteil 7 voran in Pfeilrichtung 17, also normalerweise nach unten hin verschoben, bis seine Gewindebohrung 12 mit der Achse der Befestigungsschraube 13 fluchtet, so daß letztere eingeschraubt werden kann. Dabei hintergreift dann der runde Gehäuseteil 8 gemäß Fig. 1 das Ritzel an seinem jeweils unteren, der Schraube 13 zugeordneten Bereich.

Die geometrische Achse des Ritzels 15 ist mit 18 bezeichnet. Auf der vertikalen Symmetrieachse 19 nach unten hin versetzt befindet sich die geometrische Achse 20 des Antriebsrings 9 mit dem Schließbart 10.

In das Schloß können auch Schließzylinder anderer Bauart, insbesondere andere Rundzylinder eingesetzt werden. Ein weiterer derartiger Rundzylinder hat beispielsweise einen Antriebsring mit einem kürzeren Schließbart 21, dessen geometrische Achse mit 22 bezeichnet ist. Die Exzentrizität ist hier etwas geringer als diejenige der Ausführung mit dem Schließbart 10. Außerdem kann ein entsprechend kürzerer Durchbruch 23 vorhanden sein. Die Außenabmessungen dieser beiden Schließzylinder sind jedoch gleich, ebenso der Abstand der Gewindebohrungen 12 vom in Fig. 1 oberen Ende dieses Schließzylinders.

Weil der Schließzylinder, wie gesagt, das ringförmige Ritzel in axialer Richtung durchsetzt, kann er nur an seinen Außenumfang gelagert werden. Die Lagerung muß jedoch so ausgebildet sein, daß alle handelsüblichen Rundzylinder, aber auch die normalen gebräuchlichen Profilzylinder mit im Durchmesser wesentlich kleinerem rundem Gehäuseteil in dieses Schloß eingesetzt werden können und jeweils genügend Platz für die Drehbewegung des Schließbarts vorhanden ist. Maßgeblich ist also der Flugkreis des Schließbarts gegenüber dem zumindest bei den Rundzylindern exzentrisch angeordneten Ritzel. Die Ritzelgröße ist bei derartigen Schlössern zumindest was den Außendurchmesser angeht nicht frei wählbar, weil der vorhandene Platz beschränkt ist, Das mittels des Schlüssels und damit des Schließbarts angetriebene Ritzel arbeitet in bekannter Weise mit einem Getriebe 24 des Schlosses zusammen, das eine festliegende Übersetzung und damit auch einen ganz bestimmten Platzbedarf hat. Diese Getriebe sind bekannt, weswegen sie im einzelnen nicht näher beschrieben werden. Auf jeden Fall wirkt das letzte Ritzel dieses Getriebes auf eine Zahnstange ein, welche mit einer Treibstange 25 gekuppelt ist, die in nicht dargestellter Weise einen Verriegelungszapfen od. dgl. trägt, der mit einem Schließblech am festen Rahmen zusammenwirkt. Außerdem kann über dieses Getriebe und bekannte Zwischenglieder ein Schloßriegel 26 im Sinne des Doppelfpeils 27 hin und her verschoben, d.h. ein-und ausgeriegelt werden.

Probleme der Lagerung treten, wie gesagt, insbesondere dann auf, wenn der Schließbart des Rundzylinders in eingebautem Zustand über den Außendurchmesser des anzutreibenden Ritzels 15 vorsteht, wie dies beim Ausführungsbeispiel nach Fig. 1 der Fall ist. In diesem Falle darf nämlich im Bewegungsbereich des Schließbarts keine hochstehende Kante od. dgl. vorhanden sein.

Um nun trotzdem eine einwandfreie Lagerung des Ritzels zu gewährleisten, andererseits aber auch die Verwendung solcher Schließzylinder zu ermöglichen, deren Schließbart in radialer Richtung über das exzentrische Ritzel vorsteht, wurde dieses Schloß in der im Anspruch eins beschriebenen Weise ausgebildet. Das Schloßge häuse besitzt demnach eine in ihrem Bereich oberhalb der Achse 18 kreisbogenförmige Führungswand 28 und das Ritzel 15 ist mit einem hierzu konzentrischen, axial vorstehenden kreisringförmigen Führungsrand 29 ausgestattet. Dieser entsteht beim Ausführungsbeispiel dadurch, daß das Ritzel an seiner in Fig. 2 linken Stirnseite mit einer konzentrischen, umlaufenden Ringnut 30 ausgestattet ist. Ihr Querschnitt kann halbkreisförmig oder in vergleichbarer Weise gestaltet sein.

Der Führungsrand 29 wird von einer mondsichelförmigen Führungsleiste 31 hintergriffen, und zwar gemäß Fig. 1, nur in dem jeweils oberen Bereich, d.h. gegenüberliegend vom flachen Gehäuseteil 7 des Schließzylinders 6 bzw. in Fig. 1 oberhalb des Ritzeldrehmittelpunkts 18.

Die mondsichelförmige Führungsleiste ist durch zwei kreisbogenförmige Zylinderflächen begrenzt. Die äußere verläuft konzentrisch zur geometrischen Achse 18 des Ritzels 15 bzw. zum Führungsrand 29, während die innere konzentrisch zur Flugbahn des das Ritzel 15 in radialer Richtung am weitestens überragenden Schließbarts 10 bzw. 21 gelegen ist. Damit befindet sich im Flugkreis bzw. der Flugbahn des Schließbarts 10, 21 kein in Fig. 1 senkrecht zur Bildebene vorstehendes Teil, so daß der Antriebsring 9 mit dem Schließbart 10 bzw. ein Antriebsring mit dem Schließbart 21 und etwas anderer Exzentrizität ohne Behinderung um wenigstens 360_{°} gedreht werden können. Trotzdem erreicht man noch eine gute und sichere Führung des Ritzels.

Fig. 1 zeigt noch eine federbelastete Transportsperre 32, welche in die Verzahnung des Ritzels 15 eingreift und dessen Lage während des Transports sowie vor dem Einsetzen eines Schließzylinders gewährleistet. Über das spitze freie Ende der Befestigungsschraube 13 wird diese Transportsperre gelöst. Beim Herausdrehen der Schraube wird sie wieder aktiviert, so daß nach dem Entfernen des Schließzylinders ein unbeabsichtigtes Verdrehen des Ritzels 15 vermieden wird und man den neuen Schließzylinder problemlos einsetzen kann.

Aus Fig. 2 ersieht man, daß die Führungsleiste 31 und die Führungswand 28 an einem Führungskörper 33 ausgebildet sind, welcher vorzugsweise aus Zinkdruckguß besteht und in geeigneter Weise am Boden 1 gehalten bzw. befestigt wird.

## Patentansprüche

1. Schloß für eine Tür, ein Fenster od. dgl. mit mindestens einem schlüsselbetätigbaren Riegelglied (27), das mittels eines wenigstens ein Ritzel (15) aufweisenden Getriebes (24) verschiebbar ist, wobei das in einem Schloßkasten (3) od. dgl. gelagerte Ritzel (15) als radial geschlitzter Ring ausgebildet ist, der von einem Schließzylinder (6) durchsetzt ist, dessen exzentrisch zum Ritzel gelagerter Schließbart (10) in den Schlitz (14) des Ritzels eingreift und mit letzterem antriebsverbunden ist, gekennzeichnet durch eine kreisbogenförmige Führungswand (28) des Schlosses für einen dazu konzentrischen axialen, kreisringförmigen Führungsrand (29) des Ritzels (15), wobei der Führungsrand von einer mondsichelförmigen Führungsleiste (31) hintergriffen ist, deren Außenwandung konzentrisch zum Führungsrand und deren Innenwandung etwa konzentrisch zum Flugkreis des Schließbarts (10, 21) verläuft, wobei die Führungsleiste (31) dem runden Schließzylinder-Gehäuseteil (8) gegenüberliegend von dessen flachem Gehäuseteil (7) zugeordnet ist.

2. Schloß nach Anspruch 1, dadurch gekennzeichnet, daß sich die Führungsleiste (31) über einen Winkel von ca. 180 0 erstreckt.

3. Schloß nach Anspruch 1 oder 2, dadurch gekennzeichnet, daß die Führungsleiste (31) und die Führungswand (28) an einem mit dem Schloßkasten (3) verbundenen Führungskörper (33) angebracht, insbesondere angeformt, sind.

4. Schloß nach Anspruch 3, dadurch gekennzeichnet, daß der Führungskörper (33) aus Druckgußmaterial, insbesondere Zinkdruckguß, gefertigt ist.

## Claims

1. Lock for a door, window or the like, having at least one bolt member (27) which can be activated by a key and can be displaced by means of a gear unit (24) comprising at least one pinion (15), the pinion (15) mounted in a lock case (3) or the like being formed as a radially slotted ring through which there passes a lock cylinder (6) of which the lock bit (10) mounted concentrically with respect to the pinion engages in the slot (14) of the pinion and is connected thereto in a drivable manner, characterised by a circular guide wall (28) of the lock for an axial, annular guide edge (29), of the pinion (15), a half-moon shaped guide strip (31) engaging behind the guide edge, the outer wall of this guide strip (31) extending concentrically with respect to the guide edge and the inner wall thereof extending approximately concentrically with respect to the circular path of the lock bit (10, 21), the guide strip (31) being associated with the round lock cylinder housing part (8) in such a manner that it lies opposite the flat housing part (7) thereof.

2. Lock according to Claim 1, characterised in that the guide strip (31) extends at an angle of approximately 180_{°}C.

3. Lock according to Claim 1 or 2, characterised in that the guide strip (31) and the guide wall (28) are mounted, in particular formed, on a guide member (33) connected to the lock case (3).

4. Lock according to Claim 3, characterised in that the guide member (33) is produced from a die-cast material, in particular die-cast zinc.

## Revendications

1. Serrure pour une porte, une fenêtre ou similaire, comprenant au moins un organe de verrouillage (27) qui peut être actionné par une clef et qui peut être déplacé au moyen d'un train d'engrenages (24) comportant au moins un pignon (15), cependant que le pignon (15), monté tournant dans un palastre (3) ou similaire, est réalisé sous la forme d'une bague fendue radialement qui est traversée par un barillet (6) dont le panneton (10), monté tournant de manière excentrée par rapport au pignon, pénètre dans la fente (14) du pignon en étant relié à ce dernier de façon à pouvoir l'entraîner, caractérisée par une paroi de guidage en forme d'arc de cercle (28) de la serrure, laquelle est destinée à un bord de guidage axial concentrique en forme d'arc de cercle (29) du pignon (15), cependant que le bord de guidage est en prise par l'arrière avec une baguette de guidage en forme de croissant (31) dont la paroi extérieure s'étend de manière concentrique par rapport au bord de guidage et dont la paroi intérieure s'étend de manière à peu près concentrique par rapport au rayon d'action du panneton (10, 21), et que la baguette de guidage (31) est associée à la partie de boîtier ronde (8) du barillet, à l'opposé de la partie de boî- fier plate (7) de celui-ci.

2. Serrure selon la revendication 1, caractérisée par le fait que la baguette de guidage (31) s'étend sur un angle de 180_{°} environ.

3. Serrure selon la revendication 1 ou 2, caractérisée par le fait que la baguette de guidage (31) et la paroi de guidage (28) sont placées sur un corps de guidage (33) relié au palastre (3) de la serrure, et de préférence formées sur lui.

4. Serrure selon la revendication 3, caractérisée par le fait que le corps de guidage (33) est fabriqué en un matériau moulé sous pression, et en particulier en zinc moulé sous pression.
